# EUROPÄISCHE PATENTSCHRIFT

(11) **EP 0 036 625 B1**
(45) Veröffentlichungstag und Bekanntmachung des Hinweises auf die Patenterteilung: **01.02.1984**
(21) Anmeldenummer: 81102003.1
(22) Anmeldetag: 18.03.1981
(51) Int. Cl.: C11D 1/14, C11D 1/83, C11D 1/90, C11D 17/00

(54) **Flüssige Reinigungsmittel**
Liquid cleaning agents
Agents de nettoyage liquides

(30) Priorität: 26.03.1980 DE 3011550
(43) Veröffentlichungstag der Anmeldung: 30.09.1981
(73) Patentinhaber: Henkel Kommanditgesellschaft auf Aktien, 40191 Düsseldorf (DE)
(72) Erfinder: Weichbrodt, Maria, Dr. geb. Nolte, D-5074 Odenthal (DE); Guirr, Ortburg, geb. Düsterloh, D-4150 Krefeld 1 (DE); Ansmann, Achim, Dr., D-4010 Hilden (DE)

## Beschreibung

Flüssige Wasch-, Spül- und Reinigungsmittel stellen meist wäßrige Lösungen von anionischen und/oder nichtionischen Tensiden und üblichen Zusatzstoffen dar. Sie werden zum Waschen von Textilien, zum Reinigen harter Oberflächen, zum Beispiel von Gläsern oder keramischen Materialien, von Kunststoffen, lackierten und. polierten Oberflächen, die auch metallischer Natur sein können, vewendet. Ein bevorzugtes Anwendungsgebiet derartiger Mittel ist das manuelle Spülen von Eßgeschirr und anderen damit verwandten Gerätschaften. Die jeweiligen Reinigungsvorgänge werden üblicherweise bei leicht erhöhten Temperaturen durchgeführt. Dabei findet stets eine verstärkte Einwirkung auf die menschliche Haut statt.

Die vorliegende Erfindung betrifft daher Reinigungsmittel mit verbesserter Hautschutzwirkung und starker Waschkraft.

Es ist bekannt, daß sogenannte Alkylethersulfate, das heißt sulfatierte Anlagerungsprodukte von etwa 2 bis 5 Mol Ethylenoxid an Fettalkohole mit etwa 10 bis 16 Kohlenstoffatomen im Alkylrest eine gute Waschkraft bei gleichzeitiger milder Wirkung auf die Haut besitzen. Die marktüblichen, manuell anzuwendenden Geschirrspülmittel stellen daher wäßrige Lösungen solcher Alkylethersulfate in Verbindung mit anderen anionischen Tensiden wie n-Alkylbenzolsulfonaten und/oder Alkansulfonaten, gegebenenfalls auch Olefinsulfonaten oder Alkylsulfaten sowie-nichtionischen Tensiden, Lösungsvermittlern, Farb- und Duftstoffen dar.

Es wurde nun überraschend gefunden, daß der Einsatz eines Alkylethersulfatgemisches, bestehend aus 50 Gewichtsprozent eines C₁₂-Alkylethersulfats und 50 Gewichtsprozent eines C,₄-Alkylether- sulfats mit 1 bis 5, vorzugsweise 2 bis 4 Ethylenoxidgruppen als Etherkomponente gegenüber dem üblicherweise eingesetzten Alkylethersulfatgemisch, das die gleichen Komponenten im Gewichtsverhältnis 70 : 30 enthält, zu einer unerwarteten weiteren Verminderung der Hautirritätion führt, ohne die bekannt gute Waschkraft derartiger Mittel zu mindern. Geringfügige zusätzliche Mengen an Alkylethersulfaten mit mehr oder weniger als 12 beziehungsweise 14 Kohlenstoffatomen im Alkylrest verändern diese guten Ergebnisse nur unwesentlich, sollten jedoch möglichst vermieden werden.

Es ist weiterhin bekannt, daß amphotere oberflächenaktive Mittel vom Betaintyp eine milde Wirkung auf die Haut ausüben. Daher wurde erwartet, daß eine Kombination der erfindungsgemäß eingesetzten Mischung aus C_{12/}C₁₄-Alkylethersulfaten mit Betainen eine zusätzliche Steigerung der Hautverträglichkeit zeigen würde. Diese erwartete Wirkung konnte jedoch nicht ermittelt werden. Um so überraschender war jedoch, daß durch weiteren Zusatz derartiger Betaine eine signifikante Steigerung der Waschwirksamkeit erzielt werden konnte.

Gegenstand der vorliegenden Erfindung ist daher ein flüssiges Reinigungsmittel auf Basis einer wäßrigen Lösung von anionischen Tensiden, gegebenenfalls zusammen mit nichtionischen Tensiden, Lösungsmitteln, Lösungsvermittlern, Korrosionsinhibitoren, Konservierungsmitteln, Verdickungsmitteln sowie Farb- und Duftstoffen, das dadurch gekennzeichnet ist, daß es 2 bis 40 Gewichtsprozent eines Gemisches aus je 50 Gewichtsteilen eines sulfatierten Anlagerungsproduktes von 1 bis 5 Ethylenoxid an ein n-C₁₂-Alkanol und an ein n-C₁₄-Alkanol und gegebenenfalls bis zu 20 Gewichtsprozent eines oberflächenaktiven Betains enthält.

Eine bevorzugte Ausführungsform des erfindungsgemäßen flüssigen Reinigungsmittels ist dadurch gekennzeichnet, daß es 4 bis 20 Gewichtsprozent eines Gemisches aus je 50 Gewichtsteilen eines sulfatierten Anlagerungsproduktes von 2 bis 4 Mol Ethylenoxid an ein n-C₁₂-Alkanol und an ein n-C₁₄-Alkanol und gegebenenfalls 2 bis 5 Gewichtsprozent eines oberflächenaktiven Betains enthält.

Die Zusammensetzung der erfindungsgemäßen wäßrigen Reinigungsmittellösung bewegt sich in folgendem Rahmen:

, Folgende Zusammensetzung der erfindungsgemäßen wäßrigen Reinigungsmittellösung wird bevorzugt:

Die erfindungsgemäß eingesetzten Alkylethersulfate entsprechen der Formel in der R einen C₁₂- und einen C₁₄-Alkylrest, n = 1 bis 5, vorzugsweise 2 bis 4 und M ein Alkalimetall-,oder Ammoniumion bedeuten.

Weitere Alkylethersulfate mit von denen der erfindungsgemäßen Verbindungen abweichenden Kettenlängen der Alkylreste oder höheren Ethoxylierungsgraden können als anionische Tenside eingesetzt werden. Darüber hinaus gehören zu den einsetzbaren anionischen Tensiden n-Alkylbenzolsulfonate mit 9 bis 16, vorzugsweise 12 Kohlenstoffatomen im Alkylrest, Alkansulfonate mit 10 bis 20, vorzugsweise 12 bis 18 Kohlenstoffatomen im Alkylrest, Olefinsulfonate mit 12 bis 16, vorzugsweise 12 bis 14 Kohlenstoffatomen im n-Alkylrest und Alkylsulaten mit 8 bis 18, vorzugsweise 8 bis 14 Kohlenstoffatomen im Alkylrest.

Als amphotere oberflächenaktive Betaine werden Verbindungen der Formel eingesetzt, in der R₁ einen gegebenenfalls durch Heteroatome oder Heteroatomgruppen unterbrochenen Alkylrest mit 8 bis 20, vorzugsweise 10 bis 18 Kohlenstoffatomen und R₂ und R₃ gleichartige oder verschiedene Alkylreste mit 1 bis 3 Kohlenstoffatomen bedeuten. Bevorzugt werden C₁₀―C₁₈―Alkyl-di- methylcarboxymethylbetain und C₁₁―C_{17.}-Alkylamidopropyl-dimethylcarboxymethyl-betain.

Sofern nichtionische Tenside eingesetzt werden, sind Anlagerungsprodukte von 4 bis 20, vorzugs= weise 6 bis 15 Mol Alkylenoxid, vorzugsweise Ethylenoxid an C₈―C₁₂-Alkylbenzole, C₁₀―C₂₀-, vorzugsweisse C₁₂―C₁₈-Alkanole, C₁₀―C₁₈-,Carbonsäurealkanolamide, aber auch die Anlagerungsprodukte von Ethylenoxid an Polypropylenglykole, die unter dem Namen Pluronics^{®} bekanntgeworden sind, sowie Anlagerungsprodukte von 1 bis 7 Mol Ethylenoxid an mit 1 bis 5 Mol Propylenoxid umgesetzte C₁₂―C₁₈-Alkanole geeignet.

Bei den bei Bedarf zuzusetzenden Lösungsmitteln handelt es sich um niedermolekulare Alkanole mit 1 bis 4 Kohlenstoffatomen im Molekül, vorzugsweise um Ethanol und Isapropanol.

Als Lösungsvermittler, etwa für Farbstoffe und Parfümöle können beispielsweise Alkanolamine, Polyole wie Ethylenglykol, Propylenglykol-1,2, Glycerin sowie Alkylbenzolsulfionate mit 1 bis 3Kohlenstoffatomen im Alkylrest dienen.

Zu den bevorzugten Verdickungsmitteln zählen Harnstoff, Natriumchlorid, Ammoniumchlorid und Magnesiumchlorid, die auch kombiniert eingesetzt werden können. Als Korrosionsinhibitoren und Konservierungsmittel sind beispielsweise Natriumbenzoat, Formatdehyd und Natriumsulfit zu nennen.

Die erfindungsgemäßen flüssigen Reinigungsmittel-können auch übliche-Desinfektionsmittel enthalten, da sie keine Auswirkung auf die hautschützende Wiekung des erfirtdüngsgemäß eingesetzten Alkylethersulfat-Gemisches haben.

Die erfindungsgemäßen flüssigen Reinigungsmittel der folgenden Beispiele wurden durch Zusammenrühren der einzelnen Bestandteile in beliebiger Reihenfolge und Stehenlassen des Gemisches bis zur Blasenfreiheit erhalten. Es wurden jeweils die Natriumsalze als anionische Tenside eingesetzt. EO bedeutet Ethylenoxid.

### Beispiel 1

### Beispiel 2

### Beispiel 3

### Beispiel 4

### Beispiel 5

### Beispiel 6

### Beispiel 7

### Beispiel 8

### Beispiel 9

### Beispiel 10

Die Beispiele 1 bis 6 wurden für Vergleichsversuche herangezogen. Dabei wurde bei den Beispielen 1 bis 3 das erfindungsgemäße Sulfatgemisch jeweils mengengleich durch ein 70 : 30-C₁₂-/C₁₄-Alkyl-(EO)₂-sulfatgemisch ersetzt. Bei den Beispielen 4 bis 6 wurde das Betain weggelassen und die Tensidanteile verhältnisgleich erhöht. Die Vergleichsprodukte entsprechen handelsüblichen Reinigungsmitteln. In allen Fällen wurde die Hautirritation nach dem Seifen-Kammer-Test (vgl. »Journal of the American Academy of Dermatology« 1 [1979], Seiten 35 bis 41) bestimmt.

Außerdem wurde der sognannte Tellertest durchgeführt. Die Methodik ist in der Zeitschrift »Fette; Seifen; Anstrichmittel«, 74 [1972], Seiten 163 bis 165 beschrieben. Es wurde vorwiegend mit Wasser von 45°C/16°d und einem Einsatz von 0,5 g/I Produkt sowie einer Mischanschmutzung aus Eiweiß, Fett und Kohlehydraten gearbeitet. Die Mischanschmutzung wurde mit 2 g/Teller (Untertasse von 14 cm Durchmesser; verteilt in der Tassenvertiefung) eingesetzt; die angeschmutzten Teller wurden nach 15 Stunden Lagerung bei ±0 bis +5°C unter den oben angegebenen Bedingungen gespült.

Zu der nachfolgenden Tabelle sind die Ergebnisse aufgeführt, die die Vorteile der erfindungsgemäßen Reinigungsmittel gegenüber handelsüblichen Produkten eindeutig demonstrieren..

## Patentansprüche

1. Flüssiges Reinigungsmittel auf Basis einer wäßrigen Lösung von anionischen Tensiden, gegebenenfalls zusammen mit nichtionischen Tensiden, Lösungsmitteln, Lösungsvermittlern, Korrosionsinhibitoren, Konservierungsmitteln, Verdickungsmitteln sowie Farb- und Duftstoffen, dadurch gekennzeichnet, daß es 2 bis 40 Gewichtsprozent eines Gemisches aus je 50 Gewichtsteilen eines sulfatierten Anlagerungsproduktes von 1 bis 5 Mol Ethylenoxid an ein n-C₁₂-Alkanol und an ein n-C₁₄-Alkanol und gegebenenfalls bis zu 20 Gewichtsprozent eines oberflächenaktiven Betains enthält.

2. Mittel nach Anspruch 1, dadurch gekennzeichnet, daß es aus einer wäßrigen Lösung von

3. Mittel nach Anspruch 1 und 2, dadurch gekennzeichnet, daß es als anionische Tenside C₉―C₁₆- n-Alkylbenzolsulfonate und/oder C₁₀― C₂₀-Alkansulfonate enthält.

4. Mittel nach Anspruch 1 bis 3, dadurch gekennzeichnet, daß es als Betaine C₁₀―C₁₈-Alkyldimethyl- carboxymethylbetain und C₁₁―C₁₇-Alkylamidopropyldimethylcarboxymethylbetain enthält.

## Claims

1. A liquid cleaner based on an aqueous solution of anionic surfactants, optionally in conjunction with nonionic surfactants, solvents, solution promoters, corrosion inhibitors, preservatives, thickeners and also dyes and fragrances, characterized in that it contains from 2 to 40% by weight of a 50 : 50 (parts by weight) mixture of sulfated adduct of I to 5 moles of ethylene oxide with an n-C₁₂-alkanol and with an n-C₁₄-alkanol and, optionally, up to 20% by weight of a surface-active betaine.

2. A cleaner as claimed in Claim 1, characterized in it consists of an aqueous solution of

3. A cleaner as claimed in Claims 1 and 2, characterized in that it contains C₉―C₁₆-n-alkyt benzene sulfonates and/or C₁₀―C₂₀-alkane sulfonates as anionic surfactants.

4. A cleaner as claimed in Claims 1 to 3, characterized in that it contains C₁₀―C₁₈-alkyl dimethyl carboxy methyl betaine and C₁₁―C₁₇-alkylamidopropyl dimethyl carboxymethyl betaines as betaines.

## Revendications

1. Produit de nettoyage liquide à base d'une solution aqueuse d'agents tensio-actifs anioniques éventuellement accompagnés d'agents tensio-actifs non ioniques, de solvants, d'agents solubilisants, d'inhibieurs de corrosion, de conservateurs, d'agents épaississants et de colorants et parfums, caractérisé en ce qu'il contient de 2 à 40% en poids d'un mélange de 50 parties en poids d'un produit d'addition sulfaté de 1 à 5 moles d'oxyde d'éthylène sur un n-alcanol en C₁₂ et de 50 parties en poids d'un produit d'addition sulfaté de 1 à 5 moles d'oxyde d'éthylène sur un n-alcanal en C₁₄ et, le cas échéant, jusqu'à 20% en poids d'une bétaïne tensio-active.

2. Produit selon la revendication 1, caractérisé en ce qu'il consiste en une solution aqueuse de

3. Produit selon les revendication 1 et 2, caractérisé en ce qu'il contient en tant qu'agents tensio-actifs anioniques des (n-alkyle en C₉―C₁₆)-benzène-sulfonates et/ou des (alcane en C₁₀―C₂₀)-sulfonates.

4. Produit selon les revendications 1 à 3, caractérisé en ce qu'il contient en tant que bétaïnes une (alkyle en C₁₀―C₁₈)-diméthylcarboxym'ethylbétaïne et une (alkyle en C₁₁―C₁₇)-amidopropyldiméthyl- carboxyméthylbétaine).
